# EUROPÄISCHE PATENTSCHRIFT

(11) **EP 0 207 278 B1**
(45) Veröffentlichungstag und Bekanntmachung des Hinweises auf die Patenterteilung: **09.11.1988**
(21) Anmeldenummer: 86106998.7
(22) Anmeldetag: 23.05.1986
(51) Int. Cl.: H01H 3/46, H01H 9/16

(54) **Übertragungsvorrichtung für Bedienfelder in Kommunikationsendgeräten**
Transmission device for keyboards in communication transmission apparatuses
Dispositif de transmission pour claviers dans des appareils d'émission de communications

(30) Priorität: 13.06.1985 DE 3521277
(43) Veröffentlichungstag der Anmeldung: 07.01.1987
(73) Patentinhaber: SIEMENS AKTIENGESELLSCHAFT, 80333 München (DE)
(72) Erfinder: Keck Erich, Ing. grad., D-8080 Fürstenfeldbruck (DE)

(56) Entgegenhaltungen:
- FR-A- 944 521
- US-A- 3 308 260
- US-A- 3 501 975

## Beschreibung

Die Erfindung betrifft eine Übertragungsvorrichtung für Bedienfelder in Kommunikationsendgeräten gemäß dem Oberbegriff des Patentanspruches 1.

Die in Kommunikationsendgeräten notwendigen Bedienelemente seien es nun Eingabeelemente wie Tasten oder Anzeigeelemente wie Leuchtdioden, werden oft an ergonomisch und designmäßig günstigen Stellen des Gerätes gebraucht, die weit entfernt von der eigentlichen zentralen Baugruppe liegen.

In diesem Falle war es bisher üblich, die Bedienelemente seien es nun Tasten oder Leuchtdioden auf einer eigenen Leiterplatte anzuordnen und diese mechanisch hinter der als Bedienfeld ausgebildeten Gehäusewand zu befestigen. Mittels Leitungen und Stecker wurde. dann diese gesonderte Leiterplatte mit der zentralen Steuerung verbunden. Neben den erforderlichen hohen Kosten hat eine derartige Lösung den Nachteil, daß über die Leitungen eine hohe Störspannungsabstrahlung erfolgt und woraus insgesamt eine geringe elektromagnetische Verträglichkeit resultiert.

Aufgabe der Erfindung ist es, eine Übertragungsvorrichtung für Bedienfelder in Kommunikationsendgeräten der eingangs genannten Art einfach und kostengünstig so auszugestalten, daß insgesamt eine hohe elektromagnetische Verträglichkeit mit geringster Störspannungsabstrahlung erfolgt.

Diese Aufgabe wird bei einer Übertragungsvorrichtung der eingangs genannten Art gemäß dem kennzeichnenden Teil des ersten Patentanspruches gelöst.

Weitere vorteilhafte Ausführungsformen der Erfindung sind in den Unteransprüchen gekennzeichnet.

Durch die Anordnung von ortsfesten Führungselementen die sowohl_{'} zur Aufnahme von zwischen den Funktionselementen und den Bedienfeldern angeordneten, entgegen einer Federkraft verschieblichen mechanischen Stoßelementen als auch zur Aufnahme von Lichtleitern ausgebildet sind, kann über beliebige Winkel und Strecken auf die direkt in der zentralen Leiterplatte eingelöteten Tastenelemente der Tastenhub übertragen wird. Durch Kombination mit Lichtleitern, die ebenfalls in den Führungselementen anordbar sind, können auf diese Weise ganze Bedienfelder an beliebiger Stelle erzeugt werden, deren lichterzeugende elektrische Bauelemente auf der zentralen Baugruppe liegen.

Bei einer vorteilhaften Ausführungsform der Erfindung bestehen sämtliche Elemente der Übertragungsvorrichtung aus Kunststoffspritzteilen. Das Stoßelement ist dabei ebenfalls als Kunststoffteil ausgebildet und übernimmt sowohl die Gelenkfunktion als auch durch die Federwirkung die Rückstellfunktion. Eine beliebige Anzahl dieser Stoßelemente wird von den Führungselementen aufgenommen, die entweder als ganzer Block ausgebildet oder aus beliebige vielen Teilen zu Batterien geschichtet werden können. Dadurch ergibt sich eine kostengünstig herstellbare Übertragungsvorrichtung mit hoher elektromagnetischer Verträglichkeit und geringer Störspannungsabstrahlung.

Ausführungsformen der Erfindung sind in den Zeichnungen dargestellt und werden im folgenden beispielsweise näher beschrieben. Es zeigen
Fig. 1 eine schematische Schnittdarstellung eines einzelnen Stoßelementes der Übertragungsvorrichtung,
Fig. 2 eine schematische Darstellung der Übertragungsvorrichtung bei der das ortsfeste Führungselement einstückig ausgebildet ist, und
Fig. 3 eine schematische Darstellung der Übertragungsvorrichtung bei der das ortsfeste Führungselement blockweise zusammensetzbar aus- . gebildet ist.

In einem hier nicht im einzelnen dargestellten Kommunikationsgerät z. B. einer Fernschreibmaschine, weist an einem Gehäuseteil 1 Bedienfelder auf und zwar in Form von Tastenköpfen 2. Über diese Tastenköpfe 2 sollen im Abstand im Gehäuse angeordnete, auf Leiterplatten 3 befindliche Tasten 4 betätigt werden und zwar soll der Tastenhub a des mit einem Anschlagkragen 5 versehenen Tastenkopfes 2 vollständig auf die Taste 4 übertragen werden. Zu diesem Zweck sind in ortsfesten Führungselementen 6 die aus einem Kunststoffspritzteil bestehen, ebenfalls aus Kunststoff ausgebildete Stoßelemente 7 angeordnet. Die in diesem Falle abgewinkelten Stoßelemente sind über einen elastischen Ansatz 8 mit zugehörigem Befestigungssteg 9 im ortsfesten Führungselement verrastet. Das Ansatzstück 8 übernimmt dabei sowohl die Gelenkfunktion der Stoßelemente 7 als auch durch Federwirkung die Rückstellfunktion. Nach Betätigung des Tastenkopfes 2 in Pfeilrichtung wird stoßelastisch über das Stoßelement 7 die Taste 4 betätigt. Zur Rückstellung in die Ausgangsfunktion wirkt die von dem Ansatzstück 8 in Verbindung mit den Befestigungsstück 9 ausgehende Rückstellkraft und drückt den Tastenkopf 2 in seine Ausgangslage in der das Kragenstück 5 am Gehäuse 1 anliegt.

In dem im folgenden beschriebenen Fig. 2 und 3 sind verschiedene Ausführungsformen des ortsfesten Führungselementes und damit der gesamten Übertragungsvorrichtung dargestellt. Bei den Ausführungsbeispielen entsprechend der Fig. 2 besteht das ortsfeste, aus Kunststoffspritzguß hergestellte Führungselement 6, aus einem einstückig ausgebildeten Block, der einerseits Ausnehmungen 10 zur Aufnahme der Stoßelemente 7 aufweist, andererseits aber auch Führungsausnehmungen 11 zur Aufnahme von Lichtleitern 12, z. B. aus Glasfasern. Mit diesen Lichtleitern ist es möglich, das von auf der Leiterplatte 3 angeordneten Leuchtdioden 13 ausgehende Licht, in den Bedienfeldbereich des Gehäuses 1 zu übertragen.

Bei dem in der Fig. 3 dargestellten Ausführungsbeispiel ist das ortsfeste Führungselement blockweise zusammensetzbar ausgebildet und zwar aus einzelnen halbschalenartig ausgebildeten Teilelementen 14. Jedes Teilelement weist Verbindungsansätze 15 und Führungsansätze 16 auf, die es ermöglichen, die einzelnen Teilelemente aufeinander zuschichten, so daß der Boden des einen Teilelementes die Abdeckung für das benachbarte Teilelement bildet. In den Teileiementen gelagert, sind einerseits die Stoßelemente 7 andererseits können aber in dieselbenen Teilelemente auch Lichtleiter 17 angeordnet sein, die dann im Unterschied zur Ausführung 12 entsprechend der Fig. 2 entsprechend den äußeren Abmaßen der Stoßelemente 7 ausgebildet sind. Abgedeckt wird ein derartiger aus einzelnen Teilelementen 14 gebildeter Block und damit das gesamte ortsfeste Führungselement durch eine Frontabdeckung 8. Werden z. B. anstelle der üblichen Tasten 4 bei dem Ausführungsbeispiel entsprechend der Fig. 3 Tasten verwendet, die im Bereich des Betätigungskopfes 19 Leuchtelemente ausweisen, so ist es bei entsprechender Änderung des Ansatzstückes 8 des Stoßelementes 7 auch möglich, das Stoßelement 7 selbst als Lichtleiter auszubilden, um so eine anzeigende Betätigung der Tasten 4 zu ermöglichen.

Das gesamte ortsfeste Führungselement wird im Gehäuse in hier nicht dargestellter Weise verrastet bzw. verschraubt.

## Patentansprüche

1. Übertragungsvorrichtung für Bedienfelder (1) in Kommunikationsendgeräten, bei denen die den Bedienfelder (1) zugeordnete Funktionselemente (Tasten 4, Leuchtdioden 13) fest im Abstand zu den Bedienfeldern (1) angeordnet, auf Leiterplatten (3) befestigt sind, gekennzeichnet durch ortsfeste Führungselemente (6), die sowohl zur Aufnahme von zwischen den Funktionselementen (4, 13) und den Bedienfeldern (1) angeordneten entgegen einer Federkraft verschieblichen mechanischen Stoßelementen (7) als auch zur Aufnahme von Lichtleitern (12) ausgebildet sind.

2. Übertragungsvorrichtung nach Anspruch 1, dadurch gekennzeichnet, daß das ortsfeste Führungselement (6) blockweise aus Teilelementen (14) zusammensetzbar ausgebildet ist.

3. Übertragungsvorrichtung nach Anspruch 2, dadurch gekennzeichnet, daß die einzelnen Teilelemente (14) halbschalenartig ausgebildet sind und Rastführungen (16, 15) aufweisen, die ein Aufeinanderschichten der einzelnen Teilelemente (14) ermöglichen; so daß der Boden der die Stoßelemente (7) oder die Lichtleiter (12) aufnehmenden Halbschale des einen Teilelementes (14), das daneben angeordnete Teilelement (14) abschließt.

4. Übertragungssvorrichtung nach einem der Ansprüche 1 bis 3, dadurch gekennzeichnet, daß die Stoßelemente (7) einstückig ausgebildet sind, und um einen federnden Ansatz verschwenkbar im Führungselement (6, 14) gelagert sind.

5. Übertragungsvorrichtung nach einem der Ansprüche 1 bis 4, dadurch gekennzeichnet, daß die Elemente der Übertragungsvorrichtung aus Kunststoffspritzteilen bestehen.

6. Übertragungsvorrichtung nach einem der Ansprüche 1 bis 5, dadurch gekennzeichnet, daß das Stoßelement (7) selbst als Lichtleiter (17) ⁻ ausgebildet ist.

## Claims

1. A transmission device for control panels (1) in communications terminals in which the function elements (keys 4, LEDs 13) which are assigned to the control panels (1) are permanently arranged at a distance from the control panels (1) attached to circuit boards, characterised by stationary guide elements (6) which serve both to accommodate mechanical push-elements (7), which. are arranged between the function elements (4, 13) and the control panels (1), and which are displaceable against a spring force, and also serve to accommodate light-conductors (12).

2. A transmission device as claimed in Claim 1, characterised in that the stationary guide element (6) is designed so that it can be assembled in blocks from subsidiary elements (14).

3. A transmission device as claimed in Claim 2, characterised in that the individual subsidiary elements (14) are in the form of half-shells and are provided with locking guides (16,15) which allow the individual subsidiary elements (14) to be stacked one-upon-another so that the base of that half-shell of the first subsidiary element (14) which accommodates the push-elements (7) or the light-conductors (12) closes the subsidiary element (14) which is arranged next to it.

4. A transmission device as claimed in one of Claims 1 to 3, characterised in that the push-elements (7) are designed in one piece, and are mounted in the guide element (6,14) so that they can be pivoted about a resilient projection.

5. A transmission device as claimed in one of Claims 1 to 4, characterised in that the elements of the transmission device consist of moulded synthetic resin components.

6. A transmission device as claimed in one of Claims 1 to 5, characterised in that the push- element (7) is itself designed as a light-conductor (17).

## Revendications

1. Dispositif de transmission pour des panneaux de commande (1) situés dans des appareils terminaux de communication, dans lesquels les éléments fonctionnels (touches 4, diodes à luminescence (13) disposés dans les panneaux de commande (1) sont fixés à demeure, à distance des panneaux de commande (1), sur des plaquettes à circuits imprimés (3), caractérisé par des éléments fixes de guidage (6), qui sont agencés aussi bien pour loger des éléments mécaniques formant poussoirs (7), disposés entre les éléments fonctionnels (4,13) et les panneaux de commande (1) et déplaçables à l'encontre de la force d'un -ressort, que pour loger des guides de lumière (12).

2. Dispositif de transmission suivant la revendication 1, caractérisé par le fait que l'élément fixe de guidage (6) est réalisé de manière à pouvoir être assemblé par blocs à partir d'éléments par- tieis (14).

3. Dispositif de transmission suivant la revendication 2, caractérisé par le fait que les différents éléments partiels (14) sont réalisés sous la forme de demi-coques et comportent des guides d'encliquetage (16, 15) qui permettent de réunir côte à côte les différents éléments partiels (14) de sorte que le fond de la demi-coque d'un élément partiel (14), qui loge les éléments formant poussoirs (7) ou les guides de lumière (12), ferme l'élément partiel (14) disposé à côté de lui.

4. Dispositif de transmission suivant l'une des revendications 1 à 3, caractérisé par le fait que les éléments formant poussoirs (7) sont réalisés d'un seul tenant et sont montés de manière à pouvoir pivoter autour d'un embout saillant élastique, dans l'élément de guidage (6, 14).

5. Dispositif de transmission suivant l'une des revendications 1 à 4, caractérisé par le fait que les éléments du dispositif de transmission sont constitués par des pièces en matière plastique moulées par injection.

6. Dispositif de transmission suivant l'une des revendications 1 à 5, caractérisé par le fait que l'élément formant poussoir (7) est réalisé lui- même sous la forme d'un guide de lumière (17).
